# EUROPÄISCHE PATENTSCHRIFT

(11) **EP 2 459 879 B1**
(45) Veröffentlichungstag und Bekanntmachung des Hinweises auf die Patenterteilung: **14.08.2013**
(21) Anmeldenummer: 10724490.7
(22) Anmeldetag: 04.06.2010
(51) Int. Cl.: F04C 2/08, F04C 11/00, F04C 15/00, F04C 2/10

(54) **ZAHNRADPUMPE**
GEAR PUMP
POMPE À ROUE DENTÉE

(30) Priorität: 31.07.2009 DE 102009028148
(43) Veröffentlichungstag der Anmeldung: 06.06.2012
(73) Patentinhaber: Robert Bosch GmbH, 70442 Stuttgart (DE)
(72) Erfinder: FRANK, Josef, A-5423 St. Koloman (AT); FUCHS, Alexander, A-5421 Adnet (AT); ORTNER, Klaus, A-5020 Salzburg (AT)
(86) Internationale Anmeldenummer: PCT/EP2010/057820
(87) Internationale Veröffentlichungsnummer: WO 2011/012362

(56) Entgegenhaltungen:
- DE-A1-102006 007 554
- DE-C1- 10 248 933
- GB-A- 2 080 424
- JP-A- 2005 098 268
- US-A- 5 145 329

## Beschreibung

Die vorliegende Erfindung betrifft eine Zahnradpumpe gemäß dem Oberbegriff des Anspruchs 1.

### Stand der Technik

Schraubenpumpen umfassen unter anderem Innenzahnrad- und Zahnringpumpen, bei denen ein treibendes Zahnrad exzentrisch in der Innenverzahnung eines Zahnringes läuft. Innenzahnradpumpen, die besonders zur Bereitstellung hoher Drücke geeignet sind, werden zur Förderung von Fluiden eingesetzt, wie beispielsweise zur Förderung von Kraftstoff zu einer Verbrennungskraftmaschine.

Im Stand der Technik ist es bekannt, Innenzahnrad- oder Zahnringpumpen in einen elektronisch kommutierten Elektromotor zu integrieren, wobei der Rotor des Elektromotors gleichzeitig als Zahnring der Innenzahnrad- oder Zahnringpumpe ausgebildet ist.

In DE 10 2006 007 554 A1 ist eine Förderpumpe beschrieben, welche in einen Elektromotor integriert ist. Die Förderpumpe umfasst ein erstes Zahnrad und ein zweites Zahnrad. Zwischen den beiden Zahnrädern bildet sich ein Förderraum aus. Das zweite Zahnrad lagert in seiner Mitte auf einem Dorn. Das erste Zahnrad ist ein Außenzahnrad und bildet den Rotor, das zweite Zahnrad ist ein Innenzahnrad, welches im außermittigen Zentrum des ersten Zahnrads mitgeschleppt wird. Das erste Zahnrad umfasst eingeklebte Permanentmagnete, die über den Umfang verteilt angeordnet sind. Äußere Magnetfelderzeuger erzeugen ein umlaufendes, sich rotatorisch änderndes Feld, welches das direkte motorische Folgen des Rotors hervorruft.

Problematisch bei derartigen Konfigurationen ist jedoch die Lagerung des Zahnrings, welcher das Antriebsdrehmoment des Elektromotors übernehmen muss. Gleichzeitig müssen die hydraulischen Kräfte der Innenzahnradpumpe auf den Stator und weiter an das Pumpengehäuse übertragen werden.

In EP 1 600 635 A2 ist eine Innenzahnradpumpe beschrieben, welche einen Pumpenabschnitt mit einem inneren Rotor aufweist, welcher an seiner äußeren Peripherie mit Zähnen ausgebildet ist. Ein äußerer Rotor weist an seiner inneren Peripherie ausgebildete Zähne auf. Beide Rotoren sind in einem Gehäuse aufgenommen. Die Lagerung des als Zahnring ausgebildeten äußeren Rotors erfolgt hierbei mittels speziell geformter Zusatzbauteile.

Dokument JP 2005 098268 A offenbart eine Zahnradpumpe mit einem elektrisch kommutierbaren Stator an dem ein Gleitlager vorgesehen ist.

Dokument DE 102 48 933 C1 offenbart eine Innenzahnradpumpe mit einem elektrischen Antrieb, der dadurch gebildet ist, dass ein Hohlrad das Innere eines Rotors bildet und dass diesem Rotor benachbart ein Stator angeordnet ist.

Dokument GB 2 080 424 A offenbart eine Zahnradpumpe mit einem Gleitlager.

Die im Stand der Technik bekannten Lösungen zur Lagerung des Zahnrings in einer Innenzahnradpumpe bzw. in einer Zahnringpumpe sind von mechanisch kompliziertem Aufbau und daher konstruktiv aufwändig, komplex und teuer in der Herstellung.

Daher ist es erforderlich, eine einfache und kostengünstige Lösung zur Lagerung eines Zahnrings für eine Zahnradpumpe, insbesondere für eine Innenzahnradpumpe oder eine Zahnringpumpe, bereitzustellen.

### Offenbarung der Erfindung

### Vorteile der Erfindung

Es wird eine Zahnradpumpe zum Fördern eines Fluids mit einem drehbar gelagerten außenverzahnten Zahnrad und einem innenverzahnten Zahnring vorgesehen, welche zur Erzeugung einer Förderwirkung in kämmendem Eingriff stehen, und welche gemeinsam mit einem elektrisch kommutierbaren Stator in einem Gehäuse angeordnet sind, wobei sich der Stator konzentrisch um den Zahnring herum erstreckt und mit dem Zahnring zur Erzeugung einer elektromotorischen Kraft zusammenwirkt, und wobei der Zahnring eine geschlossene, homogene zylindrische Oberfläche besitzt und an dem Stator ein Gleitlager vorgesehen ist. Durch Vorsehen des Gleitlagers direkt an dem Stator wird eine konstruktiv einfache und daher kostengünstige Lösung zur Lagerung vorgesehen.

Vorzugsweise besteht der Zahnring aus Sinterstahl oder Kunststoff.

Gemäß einer bevorzugten Ausführungsform ist der Motor als Permanentmagnet-Synchronmotor ausgebildet und die Magneten sind in den Zahnring integriert.

Gemäß einer weiteren bevorzugten Ausführungsform ist der Motor als Reluktanzmotor ausgebildet und in den Zahnring sind Löcher oder spezielle Ausnehmungen eingebracht, um durch Feldschwächung magnetische Pole auszubilden.

Das Gleitlager ist an dem Stator als eine auf einer dem Zahnring gegenüberliegenden Oberfläche des Stators aufgebrachte Schicht ausgebildet, so dass das Gleitlager in den Stator integriert wird. Der Stator, welcher ein Stator eines Permanentmagnet- oder Reluktanzmotors sein kann, wirkt daher vorteilhafterweise am Innendurchmesser gleichzeitig als Radiallager für den Rotor, welcher als Zahnring bzw. Außenzahnring der Innenzahnrad- oder Zahnringpumpe gestaltet ist. Das Gleitlager dient primär als Verschleißschutzschicht zwischen Stator und Rotor. Zudem stellt das Gleitlager eine Zentrierfunktion für den Rotor bereit und kann bei entsprechender Auslegung axiale Spaltverluste verringern bzw. verhindern. Dies verbessert den Wirkungsgrad des Elektromotors.

Erfindungsgemäß ist die Schicht mit einem Fortsatz ausgeführt, so dass der Stator an einer Innenwand des Gehäuses mit einer Vorspannung anliegt. Insbesondere ist die Schicht so ausgeführt, dass die Vorspannung wirkt, um bei Montage des Deckels das Gleitlager in axialer Richtung entsprechend nach oben bzw. gegen die Innenwand zu drücken. Hierdurch entsteht kein bzw. ein sehr kleiner axialer Luftspalt und demzufolge treten nur sehr geringe Spaltverlust auf.

Gemäß einer bevorzugten Ausführungsform besteht die Schicht aus Kunststoff oder aus einem nicht-ferromagnetischen Material, insbesondere aus Bronze.

Gemäß noch einer bevorzugten Ausführungsform weist die Schicht eine Schichtdicke auf, welche kleiner oder gleich 0,3 mm ist. Da in den Stator ein Gleitlager mit dünner Schichtdicke integriert wird, kann insbesondere bei der Ausführung mit Reluktanzmotor ein entsprechend kleiner Luftspalt zwischen dem Stator und dem Rotor sichergestellt werden. Folglich ist ein guter Wirkungsgrad des Elektromotors darstellbar.

Gemäß noch einer weiteren bevorzugten Ausführungsform ist die Schicht auf den Stator aufgespritzt, aufgeklebt oder darauf vulkanisiert.

### Kurze Beschreibung der Zeichnungen

Im Nachfolgenden werden Ausführungsbeispiele der Erfindung unter Bezugnahme auf die beigefügten Zeichnungen näher beschrieben. Es zeigt:
- Fig. 1: einen Schnitt durch eine Innenzahnradpumpe gemäß dem Stand der Technik,
- Fig. 2: einen Querschnitt durch eine Innenzahnradpumpe gemäß einer Ausführungsform;
- Fig. 3: einen Längsschnitt durch die Innenzahnradpumpe von Fig. 2.

### Ausführungsformen der Erfindung

In Fig. 1 zeigt einen Schnitt durch eine Innenzahnradpumpe 1 gemäß dem Stand der Technik. Die Innenzahnradpumpe 1 umfasst ein Zahnradpaar, welches aus einen innenverzahnten Zahnring 2 und einem außenverzahnten Zahnrad 3 besteht. Das Zahnrad 3 ist exzentrisch zum Zahnring 2 drehbar auf einem Lagerzapfen 4 angeordnet. Wird der Zahnring 2 in eine Drehbewegung versetzt, so kämmt die Außenverzahnung des Zahnrads 3 in der Innenverzahnung des Zahnrings 2 und erzeugt einen Fördervolumenstrom des Fluids, in welchem die Verzahnung läuft. Das Zahnradpaar aus dem Zahnring 2 und dem Zahnrad 3 ist in einem Gehäuse 5 angeordnet, wobei der Lagerzapfen 4 einteilig bzw. integral mit dem Gehäuse 5 ausgebildet ist. Der Zahnring 2 ist darüber hinaus drehfest mit einem Magnetring 6 verbunden, wobei sich der Magnetring 6 um den Zahnring 2 radial umlaufend erstreckt. Der Magnetring 6 läuft in einer Innenseite eines Stators 7, welcher eine Elektrowicklung 8 aufweist. Wird die Elektrowicklung 8 durch eine Steuerung elektrisch kommutiert, so wird im Stator 7 ein umlaufendes Magnetfeld erzeugt. Aufgrund des umlaufenden Magnetfeldes wird der Magnetring 6 in Rotation versetzt, wobei aufgrund der drehfesten Verbindung des Magnetrings 6 mit dem Zahnring 2 auch die Verzahnung bestehend aus dem Zahnring 2 und dem Zahnrad 3 in Betrieb gesetzt wird. Der Magnetring 6 ist an dem Stator 7 gleitend gelagert. Hierbei ist der Magnetring 6 mit einer entsprechenden Beschichtung aus einem geeigneten Gleitmaterial versehen. Diese Ausführung ist für die Anwendung hoher Förderdrücke und bei schlecht schmierenden Flüssigkeiten, wie beispielsweise Benzin oder Diesel, problematisch.

Die offene Seite des Gehäuses 5 der Innenzahnradpumpe 1 wird mittels eines Anschlussdeckels 9 verschlossen, wobei zur fluiddichten Abdichtung der Spalte zwischen dem Anschlussdeckel 9 und dem Gehäuse 5 ein Dichtelement 10 vorgesehen ist. Das Dichtelement 10 ist als O-Ring ausgeführt und ist in einer entsprechenden umlaufenden Nut (nicht dargestellt) innerhalb des Anschlussdeckels 9 angeordnet.

Fig. 2 zeigt einen Querschnitt durch eine Innenzahnradpumpe 1 gemäß einer Ausführungsform. An bzw. in dem als Rotor wirkenden Zahnring 2 ist einer Vielzahl von Magneten 11 versehen (Permanentmagnetmotor). Wenn der Elektromotor alternativ als Reluktanzmotor ausgebildet ist, dann sind anstelle der Magneten 11 hier nicht dargestellte Löcher zur Feldschwächung vorgesehen.

An dem Stator 7 ist an einer dem Zahnring 2 gegenüberliegenden zylindrischen Oberfläche 12 ein Gleitlager 13 vorgesehen bzw. das Gleitlager 13 ist in den Stator 7 integriert. Das Gleitlager 13 dient primär als Verschleißschutzschicht zwischen dem Stator 7 und dem Rotor bzw. dem Zahnring 2. Zudem weist das Gleitlager 13 eine Zentrierfunktion für den Rotor bzw. den Zahnring 2 auf und kann bei entsprechender Auslegung axiale Spaltverluste verringern bzw. verhindern, wie in Zusammenhang mit Fig. 3 noch näher erläutert wird. Das Gleitlager 13 wird durch eine dünne Schicht aus auf den Stator 7 aufgespritztem Kunststoff gebildet.

Fig. 3 zeigt einen Längsschnitt durch die Innenzahnradpumpe 1 von Fig. 2. Hier ist erkennbar, dass das Gleitlager 13, welches auf den Stator 7 aufgebracht bzw. in den Stator 7 eingespritzt ist, als Schicht mit einer Dicke von kleiner 0,3 mm ausgebildet ist, welche axial in Richtung zu einer Innenwand 14 des Gehäuses 5 mit einem Fortsatz 15 derartig ausgeführt ist, dass eine Vorspannung durch Anlage der Schicht an der Innenwand 14 des Gehäuses 5 entsteht. Bei Montage des Anschlussdeckels 9 wird das Gleitlager 13 in axialer Richtung gegen die Innenwand 14 gedrückt. Somit kann der Stator 7 axial fixiert werden. Desweiteren kann diese spezielle Ausführung des Gleitlagers 13 als axiale umlaufende Abdichtung verwendet werden.

Bei der Zahnradpumpe 1 gemäß der Erfindung wird eine konstruktiv einfache und somit kostengünstige Gleitlagerung vorgesehen.

## Patentansprüche

1. Zahnradpumpe (1) zum Fördern eines Fluids mit einem drehbar gelagerten außenverzahnten Zahnrad (3) und einem innenverzahnten Zahnring (2), welche zur Erzeugung einer Förderwirkung in kämmendem Eingriff stehen, und welche gemeinsam mit einem elektrisch kommutierbaren Stator (7) in einem Gehäuse (5) angeordnet sind, wobei sich der Stator (7) konzentrisch um den Zahnring (2) herum erstreckt und mit dem Zahnring zur Erzeugung einer elektromotorischen Kraft zusammenwirkt,
wobei
der Zahnring (2) eine geschlossene, homogene zylindrische Oberfläche besitzt und an dem Stator (7) ein Gleitlager (13) vorgesehen ist, wobei das Gleitlager (13) an dem Stator (7) als eine auf einer dem Zahnring (2) gegenüberliegenden Oberfläche (12) des Stators (7) aufgebrachte Schicht ausgebildet ist, **dadurch gekennzeichnet, dass** die Schicht mit einem Fortsatz (15) ausgeführt ist, so dass der Stator (7) an einer Innenwand (14) des Gehäuses (5) mit einer Vorspannung anlegt.

2. Zahnradpumpe (1) nach Anspruch 1,
**dadurch gekennzeichnet, dass**
die Schicht aus Kunststoff oder aus einem nicht-ferromagnetischen Material, insbesondere aus Bronze, besteht.

3. Zahnradpumpe (1) nach Anspruch 1 oder 2,
**dadurch gekennzeichnet, dass**
die Schicht eine Schichtdicke aufweist, welche kleiner oder gleich 0,3 mm ist.

4. Zahnradpumpe (1) nach Anspruch 1 bis 3,
**dadurch gekennzeichnet, dass**
die Schicht auf den Stator (7) aufgespritzt, aufgeklebt oder darauf vulkanisiert ist.

5. Zahnradpumpe (1) nach Anspruch 1 bis 4,
**dadurch gekennzeichnet, dass**
der Zahnring (2) aus Sinterstahl oder Kunststoff besteht.

6. Zahnradpumpe (1) nach Anspruch 1 bis 5,
**dadurch gekennzeichnet, dass**
der Motor als Permanentmagnet-Synchronmotor ausgebildet ist und die Magneten (11) in den Zahnring (2) integriert sind.

7. Zahnradpumpe (1) nach Anspruch 1 bis 5,
**dadurch gekennzeichnet, dass**
der Motor als Reluktanzmotor ausgebildet ist und in den Zahnring (2) Löcher oder Ausnehmungen eingebracht sind, um durch Feldschwächung magnetische Pole auszubilden.

## Claims

1. Gear pump (1) for delivering a fluid having a rotatably mounted externally toothed gearwheel (3) and an internally toothed annular gear (2) which are in meshing engagement with one another in order to generate a delivery action and which are arranged together with an electrically commutatable stator (7) in a housing (5), the stator (7) extending concentrically around the annular gear (2) and interacting with the annular gear in order to generate an electromotive force, the annular gear (2) having a closed, homogeneous cylindrical surface and a sliding bearing (13) being provided on the stator (7), the sliding bearing (13) being formed on the stator (7) as a layer which is applied on a surface (12) of the stator (7), which surface (12) lies opposite the annular gear (2), **characterized in that** the layer is configured with a projection (15), with the result that the stator (7) bears with a prestress against an inner wall (14) of the housing (5).

2. Gear pump (1) according to Claim 1, **characterized in that** the layer is composed of plastic or of a non-ferromagnetic material, in particular of bronze.

3. Gear pump (1) according to Claim 1 or 2, **characterized in that** the layer has a layer thickness which is less than or equal to 0.3 mm.

4. Gear pump (1) according to Claims 1 to 3, **characterized in that** the layer is injection-moulded, adhesively bonded or vulcanized onto the stator (7).

5. Gear pump (1) according to Claims 1 to 4, **characterized in that** the annular gear (2) is composed of sintered steel or plastic.

6. Gear pump (1) according to Claims 1 to 5, **characterized in that** the motor is configured as a permanent-magnet synchronous motor and the magnets (11) are integrated into the annular gear (2).

7. Gear pump (1) according to Claims 1 to 5, **characterized in that** the motor is configured as a reluctance motor and holes or recesses are made in the annular gear (2), in order to form magnetic poles by way of field weakening.

## Revendications

1. Pompe à engrenage (1) pour refouler un fluide avec un engrenage (3) à denture extérieure monté à rotation et une bague dentée à denture intérieure (2), lesquels sont en prise d'engrènement pour produire un effet de refoulement, et lesquels sont disposés conjointement avec un stator commutable électriquement (7) dans un boîtier (5), le stator (7) s'étendant concentriquement autour de la bague dentée (2) et coopérant avec la bague dentée pour produire une force électromotrice,
la bague dentée (2) possédant une surface cylindrique homogène fermée et un palier lisse (13) étant prévu sur le stator (7), le palier lisse (13) étant réalisé sur le stator (7) sous forme de couche appliquée sur une surface (12) du stator (7) opposée à la bague dentée (2), **caractérisée en ce que**
la couche est réalisée avec une saillie (15), de telle sorte que le stator (7) s'applique avec une précontrainte contre une paroi interne (14) du boîtier (5).

2. Pompe à engrenage (1) selon la revendication 1,
**caractérisée en ce que**
la couche se compose de matière plastique ou d'un matériau non ferromagnétique, en particulier de bronze.

3. Pompe à engrenage (1) selon la revendication 1 ou 2,
**caractérisée en ce que**
la couche présente une épaisseur de couche inférieure ou égale à 0,3 mm.

4. Pompe à engrenage (1) selon les revendications 1 à 3,
**caractérisée en ce que**
la couche est pulvérisée, collée ou vulcanisée sur le stator (7).

5. Pompe à engrenage (1) selon les revendications 1 à 4,
**caractérisée en ce que**
la bague dentée (2) se compose d'acier fritté ou de plastique.

6. Pompe à engrenage (1) selon les revendications 1 à 5,
**caractérisée en ce que**
le moteur est réalisé sous forme de moteur synchrone à aimant permanent et les aimants (11) sont intégrés dans la bague dentée (2).

7. Pompe à engrenage (1) selon les revendications 1 à 5,
**caractérisée en ce que**
le moteur est réalisé sous forme de moteur à réluctance et des trous ou des évidements sont réalisés dans la bague dentée (2), afin de réaliser des pôles magnétiques par affaiblissement du champ.
